# EUROPÄISCHE PATENTANMELDUNG

(11) **EP 4 610 339 A1**
(43) Veröffentlichungstag der Anmeldung: **03.09.2025**
(21) Anmeldenummer: 24163836.0
(22) Anmeldetag: 15.03.2024
(51) Int. Cl.: C11D 1/29, C11D 3/00, C11D 3/10, C11D 3/20

(54) **SCHAUMBILDENDER REINIGER**

(30) Priorität: 01.03.2024 DE 102024106013
(71) Anmelder: proWIN Winter GmbH, 66557 Illingen (DE)
(72) Erfinder: HANF, Roland, 73614 Schorndorf (DE); SCHRAML, Marius, 73630 Remshalden (DE)
(74) Vertreter: Zellentin & Partner mbB Patentanwälte

(57) **Zusammenfassung**

Die vorliegende Erfindung betrifft eine schaumbildende Reinigerzusammensetzung in fester Form, insbesondere einen WC-Reiniger.

## Beschreibung

Die vorliegende Erfindung betrifft eine schaumbildende Reinigerzusammensetzung in fester Form, insbesondere einen WC-Reiniger.

### HINTERGRUND DER ERFINDUNG

Es ist bekannt, zur Reinigung von festen Oberflächen Reinigerzusammensetzungen einzusetzen, die gasfreisetzende schaumbildende Komponenten enthalten. Bekannte gasbildende Komponenten für die Schaumbildung sind z.B. eine Kombination von Säuren, wie Citronensäure, mit Carbonaten, die beim Kontakt mit Wasser unter Schaumbildung reagieren oder Sauerstoff-freisetzende Komponenten, wie sie z.B. in Reinigern als Bleichmittel eingesetzt werden. Zur Unterstützung der Schaumbildung enthalten derartige Reiniger vielfach schäumende Tenside.

Schaumbildende Reinigerzusammensetzungen haben eine breite Anwendung gefunden. Sie dienen z.B. als Reiniger für harte Oberflächen, zum Beispiel aus Glas, Keramik, Fliesen, Stein, Stahl, Edelstahl, Aluminium, Kunststoffen, etc. Bekannt ist auch der Einsatz von schaumbildenden Reinigerzusammensetzungen für Textilien, Polsterungen, Teppiche, Stoffe, Planen, Folien, Zelte, Leder, etc. Ein spezielles Einsatzgebiet ist die Reinigung von WCs, Abflüssen, Siphons, Fettabscheidern, Spülbecken, Waschbecken, Bade- und Duschwannen, von schwer zugänglichen Stellen in Rohrsystemen und die Reinigung von Behältern.

Die EP 2338960 A1 beschreibt einen WC-Reiniger und -Entkalker in fester Form, welcher mindestens eine Säure und mindestens einen Gasbildner sowie ein Fettsäurealkanolamid als Schaumstabilisator umfasst. Als geeignete Säuren werden unter Anderem auch Hydroxycarbonsäuren, wie Citronensäure, und als Gasbildner Natriumcarbonat, Natriumhydrogencarbonat und Bleichmittel genannt.

Die aus dem Stand der Technik bekannten festen schaumbildenden Reiniger neigen vielfach zu einer Verschlechterung ihrer Anwendungseigenschaften während der Lagerung. Speziell bei Kontakt mit Feuchtigkeit oder Wärme kommt es zum Verklumpen des Produkts. Dies ist insbesondere nachteilig bei Produkten in Form von Pulvern und Granulaten, wenn diese bei sukzessiver Entnahme des Produkts aus der Verpackung ihre Rieselfähigkeit einbüßen.

Der vorliegenden Erfindung liegt die Aufgabe zugrunde, eine Reinigerzusammensetzung bereit zu stellen, die die zuvor genannten Nachteile vermeidet. Diese soll sich durch eine gute Lagerfähigkeit auszeichnen, auch wenn sie Feuchtigkeit und/oder Wärme ausgesetzt ist. Sie soll insbesondere über eine geringe Hygroskopie verfügen. Feste, partikelförmige Formulierungen, wie Pulver oder Granulate sollen ihre Rieselfähigkeit nicht verlieren, speziell auch dann nicht, wenn das Produkt zur Anwendung über längere Zeit portionsweise aus einer Verpackung entnommen und die Restmenge weiter in dieser gelagert wird. Gleichzeitig sollen die anwendungstechnischen Eigenschaften, wie die Schaumbildung und die Reinigungsleistung, nicht negativ beeinflusst werden. Die Komponenten der Reinigerzusammensetzung sollen möglichst aus biobasierten Rohstoffen (d.h. Rohstoffen nicht fossilen Ursprungs) stammen.

Überraschenderweise wurde nun gefunden, dass diese Aufgabe durch eine schaumbildende Reinigerzusammensetzung gelöst wird, die Mononatriumcitrat und ein Hydrogencarbonat enthält.

### ZUSAMMENFASSUNG DER ERFINDUNG

Ein erster Gegenstand der Erfindung ist eine schaumbildende Reinigerzusammensetzung, enthaltend
a) Mononatriumcitrat,
b) wenigstens ein Hydrogencarbonat oder Carbonat, ausgewählt unter NaHCOs, KHCO₃, NH₄HCO₃, Na₂CO₃, K₂CO₃ und Mischungen davon,
c) wenigstens ein Fettalkoholsulfat.

In einer speziellen Ausführungsform enthält die Reinigerzusammensetzung zusätzlich wenigstens eine Komponente, die ausgewählt ist unter von Fettalkoholsulfaten c) verschiedenen Tensiden, Buildern, Rheologiemodifizierern, Füllstoffen, Rieselhilfsmitteln, Stabilisatoren, Duftstoffen, Farbstoffen, Antioxidantien und Mischungen davon.

Insbesondere ist die erfindungsgemäße Reinigerzusammensetzung frei von zugesetzten, vollständig protonierten ein- oder mehrwertigen Carbonsäuren und frei von zugesetzten, vollständig protonierten ein- oder mehrwertigen Hydroxycarbonsäuren. Die erfindungsgemäße Reinigerzusammensetzung ist speziell frei von zugesetzter Citronensäure (2-Hydroxypropan-1,2,3-tricarbonsäure).

Insbesondere ist die erfindungsgemäße Reinigerzusammensetzung auch frei von zugesetzten Schauminhibitoren.

Die erfindungsgemäße Reinigerzusammensetzung liegt speziell in fester Form vor. Noch spezieller liegt die Reinigerzusammensetzung in rieselfähiger Form, insbesondere in Form eines Pulvers oder Granulats, vor.

Ein weiterer Gegenstand der Erfindung ist die Verwendung einer Reinigerzusammensetzung, wie zuvor und im Folgenden definiert,
- zur Reinigung von harten Oberflächen,
- als Allzweckreiniger, Badreiniger oder Haushaltsreiniger,
- insbesondere als WC-Reiniger oder Abflussreiniger.

### BESCHREIBUNG DER ERFINDUNG

Die erfindungsgemäße Reinigerzusammensetzung weist wenigstens einen der folgenden Vorteile auf:
- Die Zusammensetzung verfügt über gute anwendungstechnische Eigenschaften, insbesondere ein gutes Schaumbildungsvermögen, eine hohe Schaumstabilität und eine gute Reinigungsleistung.
- Die Zusammensetzung verfügt über eine gute Lagerfähigkeit, auch wenn Sie Feuchtigkeit und/oder Wärme ausgesetzt ist. Ihre Komponenten verfügen über eine geringe Hygroskopie. Es lassen sich feste, partikelförmige Formulierungen, wie Pulver oder Granulate, herstellen, die sich durch eine gute Rieselfähigkeit auszeichnen. Diese Rieselfähigkeit geht auch dann nicht verloren, wenn das Produkt zur Anwendung sukzessive (portionsweise) aus einer Verpackung entnommen und die Restmenge weiter in dieser gelagert wird.
- Sie basiert auf ungefährlichen Komponenten, eignet sich zur sicheren Anwendung auch durch ungeschulte Personen (Endverbraucher) und stellt keine Gefahr für Mensch und Umwelt dar.
- Speziell Mononatriumcitrat lässt sich aus biobasierter Citronensäure (d.h. aus Rohstoffen nicht fossilen Ursprungs) herstellen.

Die erfindungsgemäß eingesetzten Komponenten verleihen der Reinigerzusammensetzung schaumbildende Eigenschaften. Beim in Kontakt bringen mit Wasser kommt es zu einer kräftigen Schaumbildung, wobei der erhaltene Schaum von hoher Qualität ist. Er zeichnet sich durch ein gutes Schaumvolumen, feine Bläschenbildung und gute Dichte, Konsistenz und Festigkeit aus. Der Schaum ist stabil und ermöglicht somit eine gute Kontaktzeit mit dem zu reinigenden Substrat. Das Produkt verfügt über gute Reinigungseigenschaften, speziell bezüglich Schmutzentfernung und Wiederanschmutzverhinderung. Mit Wasser lässt sich das Produkt gut abspülen und lässt keine unerwünschten Filme und speziell durch den Reinigungsvorgang entfernte Verunreinigungen zurück.

Die erfindungsgemäße Reinigerzusammensetzung eignet sich vorteilhaft für feste Formulierungen, bevorzugt rieselfähige Formulierungen, speziell in Form eines Pulvers oder Granulats.

In einer speziellen Ausführungsform ist die erfindungsgemäße Reinigerzusammensetzung frei von zugesetzten vollständig protonierten ein- oder mehrwertigen Carbonsäuren und frei von zugesetzten vollständig protonierten ein- oder mehrwertigen Hydroxycarbonsäuren. Im Rahmen der Erfindung bedeutet "frei von vollständig protonierten ein- oder mehrwertigen Carbonsäuren und frei von zugesetzten vollständig protonierten ein- oder mehrwertigen Hydroxycarbonsäuren", dass diese Komponenten während der Herstellung der Zusammensetzung nicht zugesetzt werden. Es ist bevorzugt, dass die Zusammensetzung völlig frei von vollständig protonierten ein- oder mehrwertigen Carbonsäuren und ein- oder mehrwertigen Hydroxycarbonsäuren ist. Vorzugsweise enthält die Zusammensetzung vollständig protonierte ein- oder mehrwertigen Carbonsäuren und Hydroxycarbonsäuren in einer Menge im Bereich von 0 bis 0,5 Gew.-%, bezogen auf das Gesamtgewicht der Reinigerzusammensetzung, besonders bevorzugt von 0 bis 0,1 Gew.-%, bezogen auf das Gesamtgewicht der Reinigerzusammensetzung, insbesondere von 0 bis 0,01 Gew.-%, bezogen auf das Gesamtgewicht der Reinigerzusammensetzung. Speziell enthält die Zusammensetzung vollständig protonierte ein- oder mehrwertigen Carbonsäuren und Hydroxycarbonsäuren in einer Menge von 0 Gew.-%, bezogen auf das Gesamtgewicht der Reinigerzusammensetzung.

In einer speziellen Ausführungsform ist die erfindungsgemäße Reinigerzusammensetzung frei von zugesetzter Citronensäure. Im Rahmen der Erfindung bedeutet dies, dass Citronensäure während der Herstellung der Zusammensetzung nicht zugesetzt wird. Es ist bevorzugt, dass die Zusammensetzung völlig frei von Citronensäure ist. Vorzugsweise enthält die Zusammensetzung Citronensäure in einer Menge im Bereich von 0 bis 0,5 Gew.-%, bezogen auf das Gesamtgewicht der Reinigerzusammensetzung, besonders bevorzugt von 0 bis 0,1 Gew.-%, bezogen auf das Gesamtgewicht der Reinigerzusammensetzung, insbesondere von 0 bis 0,01 Gew.-%, bezogen auf das Gesamtgewicht der Reinigerzusammensetzung. Speziell enthält die Zusammensetzung Citronensäure in einer Menge von 0 Gew.-%, bezogen auf das Gesamtgewicht der Reinigerzusammensetzung.

In einer speziellen Ausführungsform ist die erfindungsgemäße Reinigerzusammensetzung frei von zugesetzten Schauminhibitoren. Insbesondere ist die Reinigerzusammensetzung frei von zugesetzten Schauminhibitoren, ausgewählt unter Seifen, Paraffinen, Siliconölen und Alkylphosphatestern. Vorzugsweise enthält die erfindungsgemäße Reinigerzusammensetzung Schauminhibitoren in einer Menge im Bereich von 0 bis 0,05 Gew.-%, besonders bevorzugt von 0 bis 0,01 Gew.-%, insbesondere von 0 bis 0,001 Gew.-%, speziell von 0 Gew.-%, bezogen auf das Gesamtgewicht der Reinigerzusammensetzung.

### Komponente a) (Mononatriumcitrat)

Die erfindungsgemäße Reinigerzusammensetzung enthält als Komponente a) Mononatriumcitrat (Natriumdihydrogencitrat), das Mononatriumsalz der Citronensäure (2-Hydroxypropan-1,2,3-tricarbonsäure).

Mononatriumcitrat liegt wasserfrei oder als Monohydrat vor. Die in dieser Anmeldung angegebenen Mengen- und Verhältnisangaben beziehen sich auf die wasserfreie Form.

Mononatriumcitrat eignet sich als saures Salz der Citronensäure vorteilhaft für den Einsatz mit dem basischen Carbonat oder Hydrogencarbonat als gasbildende Komponente in den erfindungsgemäßen schaumbildenden Reinigerzusammensetzungen. Besonders bevorzugt ist die Kombination von Mononatriumcitrat mit einem Hydrogencarbonat als gasbildende Komponente. Mononatriumcitrat ist weniger hygroskopisch als Citronensäure und gut wasserlöslich.

In einer speziellen Ausführungsform enthält die erfindungsgemäße Reinigerzusammensetzung Mononatriumcitrat aus biobasierter Citronensäure.

Bevorzugt enthält die erfindungsgemäße Reinigerzusammensetzung 35,0 bis 65,0 Gew.-%, besonders bevorzugt 40,0 bis 60,0 Gew.-%, bezogen auf das Gesamtgewicht der Reinigerzusammensetzung, Mononatriumcitrat (Komponente a)).

### Komponente b) (Hydrogencarbonat)

Die erfindungsgemäße Reinigerzusammensetzung enthält als Komponente b) wenigstens ein Hydrogencarbonat oder Carbonat, ausgewählt unter NaHCOs, KHCO₃, NH₄HCO₃, Na₂CO₃, K₂CO₃ und Mischungen davon.

Bevorzugt enthält die erfindungsgemäße Reinigerzusammensetzung als Komponente b) wenigstens ein Hydrogencarbonat, vorzugsweise ausgewählt unter NaHCOs, KHCO₃, NH₄HCO₃ und Mischungen davon.

Besonders bevorzugt umfasst die Komponente b) Natriumhydrogencarbonat (Natriumbicarbonat; Natron). In einer speziellen Ausführung besteht die Komponente b) aus Natriumhydrogencarbonat.

Bevorzugt enthält die erfindungsgemäße Reinigerzusammensetzung 27,0 bis 57,0 Gew.-%, besonders bevorzugt 32,0 bis 52,0 Gew.-%, bezogen auf das Gesamtgewicht der Reinigerzusammensetzung, Natriumhydrogencarbonat (Komponente b)).

Bevorzugt enthält die erfindungsgemäße Reinigerzusammensetzung, Mononatriumcitrat a) und Hydrogencarbonate b) in einem Gewichtsmengenverhältnis von 1,00 : 0,60 bis 1,00 : 1,10, bevorzugt von 1,00 : 0,75 bis 1,00 : 0,95.

### Komponente c) (Fettalkoholsulfat)

Die erfindungsgemäße Reinigerzusammensetzung enthält als Komponente c) wenigstens ein Fettalkoholsulfat, ausgewählt unter Verbindungen der allgemeinen Formel (I)

R¹-O-SO₃X¹ (I)

und Mischungen davon, wobei
- R¹: für eine lineare oder verweigte Alkylkette mit 6 bis 22 Kohlenstoffatomen, bevorzugt 8 bis 18 Kohlenstoffatomen, steht,
- X²: für Wasserstoff oder ein Kationenäquivalent, ausgewählt unter Alkalimetallkationen, Erdalkalimetallkationen, NH₄⁺, Alkylammoniumkationen oder Alkanolammoniumkationen steht.

Bevorzugt umfasst die Komponente c) Natriumlaurylsulfat. In einer speziellen Ausführungsform besteht die Komponente c) aus Natriumlaurylsulfat.

Bevorzugt enthält die Reinigerzusammensetzung 0,05 bis 10,0 Gew.-%, besonders bevorzugt 0,10 bis 7,5 Gew.-%, insbesondere 0,5 bis 5,0 Gew.-%, bezogen auf das Gesamtgewicht der Reinigerzusammensetzung, wenigstens eines Fettalkoholsulfats (Komponente c)).

Speziell enthält die Reinigerzusammensetzung 0,05 bis 10,0 Gew.-%, besonders bevorzugt 0,10 bis 7,5 Gew.-%, insbesondere 0,5 bis 5,0 Gew.-%, bezogen auf das Gesamtgewicht der Reinigerzusammensetzung, Natriumlaurylsulfat.

### Weitere Komponenten

Die erfindungsgemäße Reinigerzusammensetzung kann weitere Komponenten enthalten. Geeignet sind prinzipiell für derartige Reinigerzusammensetzungen übliche Wirkstoffe und Hilfsstoffe, mit der Maßgabe, dass diese die Schaumbildung nicht verhindern oder verschlechtern als auch die Lagerstabilität nicht negativ beeinflussen.

Bevorzugt enthält die erfindungsgemäße Reinigerzusammensetzung wenigstens eine Komponente, ausgewählt unter von Fettalkoholsulfaten c) verschiedenen Tensiden, Buildern, Rheologiemodifizierern, Füllstoffen, Rieselhilfsmitteln, Stabilisatoren, Duftstoffen, Farbstoffen, Antioxidantien und Mischungen davon

### Weitere Tenside

Geeignete weitere Tenside sind nichtionische Tenside, anionische Tenside, amphotere Tenside und Mischungen davon.

Bevorzugt wird als weiteres Tensid wenigstens ein anionisches Tensid eingesetzt.

Geeignete weitere anionische Tenside sind Alkylsulfonate, Alkylbenzolsulfonate, Olefinsulfonate, Methylestersulfonate, Sulfofettsäuren, Mono- und Dialkylsulfosuccinate, Mono- und Dialkylsulfosuccinamate, Sulfotriglyceride, Amidseifen, Ethercarbonsäuren und deren Salze, Fettsäureisethionate, Fettsäuresarkosinate, Fettsäuretauride, N-Acylaminosäuren, z. B. Acyllactylate, Acyltartrate, Acylglutamate und Acylaspartate, Alkyloligoglucosidsulfate, Alkylglucosecarboxylate, Proteinfettsäurekondensate und Alkyl(ether)phosphate.

Geeignete anionische Tenside sind auch polyethergruppenhaltige Tenside, vorzugsweise ausgewählt aus Alkylpolyethersulfaten, Arylpolyethersulfaten, Alkylarylpolyethersulfaten, Alkylpolyethersulfonaten, Arylpolyethersulfonaten, Alkylarylpolyethersulfonaten, Alkylpolyetherphosphaten, Arylpolyetherphosphaten, Alkylarylpolyetherphosphaten, Glycerylethersulfonaten, Glycerylethersulfaten, Monoglycerid(ether)sulfaten, Fettsäureamidethersulfaten und Mischungen davon.

### Builder

Die erfindungsgemäße Reinigerzusammensetzung kann mindestens einen Builder enthalten. Builder (auch Chelatbildner oder Sequestriermittel) sind im Allgemeinen Komponenten, die die Leistung von Tensiden verbessern, indem sie Metallionen, hauptsächlich Calcium und Magnesium, aus der Wasserphase entfernen und so die Wasserhärte verringern und die Bildung unlöslicher Salze reduzieren. Darüber hinaus können sie eine oder mehrere Funktionen haben, z. B. eine dispergierende Wirkung, schaumstabilisierende Wirkung, eine Wirkung gegen Wiederablagerung usw.

Geeignete Builder können anorganische oder organische Builder sein. Beispiele für geeignete Builderklassen sind alkalische Silikate, hydratisierte Silikate, anorganische Carbonate, Phosphate und Polyphosphate, Hydroxycarbonsäuren und deren Salze, Polyhydroxycarbonsäuren (Zuckersäuren) und deren Salze, Phosphonsäuren und deren Salze, Aminophosphonsäuren und deren Salze, Aminopolycarbonsäuren und deren Salze, Polycarbonsäuren und deren Salze, die Carbonsäuregruppen enthalten, und deren Salze, sowie Mischungen davon. Bevorzugt sind anorganische Builder, wie hydratisierte Silikate.

Wenn die erfindungsgemäße Reinigerzusammensetzung mindestens einen Builder enthält, dann vorzugsweise in einer Menge von mindestens 0,1 Gew.-%, bevorzugter mindestens 0,5 Gew.-%, insbesondere mindestens 1 Gew.-%, bezogen auf das Gesamtgewicht der Zusammensetzung. Speziell enthält die Reinigerzusammensetzung mindestens einen Builder in einer Menge von 0,1 bis 30 Gew.-%, bevorzugter von 0,3 bis 15 Gew.-%, insbesondere von 0,5 bis 10 Gew.-%, spoeziell 0,5 bis 5 Gew.-%, bezogen auf das Gesamtgewicht der Zusammensetzung.

### Rheologiemodifizierer

Um der erfindungsgemäßen Reinigerzusammensetzung die gewünschte Viskosität zu verleihen, ist es möglich, mindestens einen Rheologiemodifizierer zu verwenden. Im Zusammenhang mit dieser Anmeldung werden die Begriffe " Rheologiemodifizierer" und "Verdicker" synonym verwendet.

Grundsätzlich sind alle bekannten Rheologiemodifizierer (Verdickungsmittel) geeignet, sofern sie die schäumende Wirkung der Reinigerzusammensetzung und deren Lagerstabilität nicht beeinträchtigen.

Geeignete Rheologiemodifizierer können natürlichen oder synthetischen Ursprungs sein.

Beispiele für Rheologiemodifizierer natürlichen Ursprungs sind Xanthan, Johannisbrotkernmehl, Guarkernmehl, Carrageenan, Agar, Tragant, Gummi arabicum, Alginate, modifizierte Stärken, wie Hydroxyethylstärke, Stärkephosphatester oder Stärkeacetate, Dextrine, Pektine und Cellulosederivate wie Carboxymethylcellulose, Hydroxyethylcellulose, Hydroxypropylcellulose, Hydroxypropylmethylcellulose, Methylcellulose und dergleichen.

Die Reinigerzusammensetzung enthält vorzugsweise 0 bis 10 Gew.-%, besonders bevorzugt 0 bis 8 Gew.-%, insbesondere 0 bis 5 Gew.-%, bezogen auf das Gesamtgewicht der Zusammensetzung, mindestens eines Rheologiemodifizierers.

### Duftstoffe und Farbstoffe

Als weiteren Zusatzstoff kann die erfindungsgemäße Reinigerzusammensetzung wenigstens einen Duftstoff enthalten. Duftstoffe dienen dabei sowohl dazu, dem Produkt einen angenehmen Geruch zu verleihen, als auch der Raumbeduftung beim Einsatz der Reinigerzusammensetzung.

Prinzipiell eignen sich alle Duftstoffe, wie sie üblicherweise zur Formulierung von Reinigern zum Einsatz kommen, solange diese mit den übrigen Komponenten Kompatibel sind. Geeignet sind z.B. synthetische Duftstoffe vom Typ der Ester, Ether, Aldehyde, Ketone, Alkohole und Kohlenwasserstoffe. Geeignete Duftstoffe vom Typ der Ester sind z.B. Benzylacetat, Phenoxyethylisobutyrat, p-tert.-Butylcyclohexylacetat, Linalylacetat, Dimethylbenzylcarbinylacetat, Linalylbenzoat, etc. Zu den Ethern zählen beispielsweise Benzylethylether, zu den Aldehyden zählen z.B. Citral, Citronellal, Citronellyloxyacetaldehyd, Cyclamenaldehyd und Hydroxycitronellal, zu den Ketonen zählen z.B. die Jonone, zu den Alkoholen zählen z.B. Anethol, Citronellol, Eugenol, Geraniol, Linalool, Phenylethylalkohol und Terpineol und zu den Kohlenwasserstoffen gehören hauptsächlich die Terpene wie Limonen und Pinen. Geeignet sind auch natürliche Riechstoffe und Riechstoffgemische, wie sie z.B. aus pflanzlichen Quellen zugänglich sind, z.B. Pinienöl, Citrusöl, Jasminöl, Patchoulyöl, Rosenöl, Ylang-Ylang-Öl, Salbeiöl, Kamillenöl, Nelkenöl, Melissenöl, Minzöl, Wacholderbeeröl, Vetiveröl, Orangenschalenöl, Sandelholzöl, etc. Die Duftstoffe können direkt in die erfindungsgemäßen Reiniger eingearbeitet werden, es kann aber auch vorteilhaft sein, die Duftstoffe auf Träger aufzubringen oder verkapselt einzusetzen.

Die erfindungsgemäße Reinigerzusammensetzung enthält vorzugsweise 0 bis 1,0 Gew.-%, z.B. 0,01 bis 1 Gew.-%, insbesondere 0,05 bis 0,5 Gew.-%, bezogen auf das Gesamtgewicht der Zusammensetzung, mindestens eines Duftstoffs.

Um den ästhetischen Eindruck der erfindungsgemäßen Reinigerzusammensetzung zu verbessern können sie mit geeigneten Farbstoffen eingefärbt werden. Geeignet sind Farbstoffe, die eine hohe Lagerstabilität und Kompatibilität gegenüber den übrigen Inhaltsstoffen der Reinigerzusammensetzung besitzen und die kein Anfärbevermögen gegenüber den zu reinigenden Substraten, z.B. einer Toilettenkeramik, aufweisen. Die Auswahl geeigneter Farbstoffe gehört zum Können des Fachmanns.

Die erfindungsgemäße Reinigerzusammensetzung enthält vorzugsweise 0 bis 0,1 Gew.-%, z.B. 0,01 bis 1 Gew.-%, insbesondere 0,01 bis 0,5 Gew.-%, bezogen auf das Gesamtgewicht der Zusammensetzung, mindestens eines Farbstoffs.

Eine bevorzugte erfindungsgemäße Reinigerzusammensetzung enthält, jeweils bezogen auf das Gesamtgewicht der Reinigerzusammensetzung:
- 35,0 bis 65,0 Gew.-% Mononatriumcitrat (Komponente a)),
- 27,0 bis 57,0 Gew.-% wenigstens eines Hydrogencarbonats (Komponente b)),
- 0,05 bis 10,0 Gew.-% wenigstens eines Fettalkoholsulfats (Komponente c)),
- 0,1 bis 50 Gew.-% wenigstens eines Builders,
- 0 bis 10 Gew.-%, wenigstens eines Rheologiemodifizierers,
- 0 bis 1,0 Gew.-% Duftstoffe, und
- 0 bis 0,1 Gew.-% Farbstoffe.

Speziell wird als Komponente b) Natriumhydrogencarbonat und als Fettalkoholsulfat Natriumlaurylsulfat eingesetzt.

Eine besonders bevorzugte erfindungsgemäße Reinigerzusammensetzung enthält, jeweils bezogen auf das Gesamtgewicht der Reinigerzusammensetzung:
- 40,0 bis 60,0 Gew.-% Mononatriumcitrat (Komponente a)),
- 32,0 bis 52,0 Gew.-% wenigstens eines Hydrogencarbonats (Komponente b)),
- 0,10 bis 7,5 Gew.-% wenigstens eines Fettalkoholsulfats (Komponente c)),
- 0,3 bis 30 Gew.-% wenigstens eines Builders,
- 0 bis 8 Gew.-% wenigstens eines Rheologiemodifizierers,
- 0 bis bis 0,5 Gew.-% Duftstoffe, und
- 0 bis 0,1 Gew.-% Farbstoffe.

Speziell wird als Komponente b) Natriumhydrogencarbonat und als Fettalkoholsulfat Natriumlaurylsulfat eingesetzt.

Die Reinigerzusammensetzung kann im Prinzip in der üblichen Weise für die Verwendung von schaumbildenden Reinigerformulierungen verwendet werden. Die Reinigerzusammensetzung kann direkt mit den zu behandelnden Oberflächen in Kontakt gebracht werden. Diese werden vor, gemeinsam mit oder nach dem in Kontakt bringen mit der Reinigerzusammensetzung mit einer zur Schaumbildung ausreichenden Menge Wasser in Kontakt gebracht. Die Reinigerzusammensetzung kann auch in eine Wasserphase eingebracht werden, die mit den zu behandelnden Oberflächen in Kontakt steht, z.B. die Wasserphase in einer Toilettenschüssel oder in einem Abfluss.

Die Reinigerzusammensetzung kann z.B. zusammen mit einem geeigneten Spender verwendet werden, z. B. in Form von Dosen, Beuteln, Standbodenbeuteln, Flaschen, etc., die eine Applikation der Reinigerzusammensetzung ermöglichen.

Die erfindungsgemäße Reinigerzusammensetzung eignet sich allgemein zur Reinigung harter Oberflächen. Harte Oberflächen bezieht sich auf alle üblichen harten Oberflächen im Haushalt, im institutionellen Bereich und in der Industrie. Zu den harten Oberflächen gehören z. B. Fliesen, Porzellan, Keramik, Glas, Beton, Ziegel, Stein, lackierte und versiegelte Oberflächen, Linoleum, Metalloberflächen, Kunststoffoberflächen, Holzoberflächen, Epoxidböden, Kunststofflaminate usw.

Die erfindungsgemäße Reinigerzusammensetzung eignet sich speziell zur Reinigung harter Oberflächen aus Keramik, Glas, Stahl, Edelstahl, Aluminium und Kunststoffen.

Ein spezielles Einsatzgebiet ist die Reinigung von WCs, Abflüssen, Siphons, Fettabscheidern, Spülbecken, Waschbecken, Bade- und Duschwannen, von schwer zugänglichen Stellen in Rohrsystemen und die Reinigung von Behältern.

Die zu reinigende Oberfläche kann nach dem Auftrag der Zusammensetzung und erfolgter Schaumbildung manuell oder mit herkömmlichen automatischen Reinigungsgeräten behandelt werden. Dazu zählen z. B. durch Auftragen der Zusammensetzung auf die zu reinigende Oberfläche und anschließendes Schrubben der Oberfläche mit einem geeigneten Gerät, z. B. einer Bürste, einem Tuch, einem Schwamm, einem Scheuerlappen, einer Scheuermaschine usw.

Zu den Anwendungsbereichen gehören Oberflächen in privaten, öffentlichen und industriellen Bereichen sowie in anderen Bereichen für berufliche Tätigkeiten.

### BEISPIELE

Es wurde folgende schäumende Reiniger-Zusammensetzungen hergestellt:

| | Beispiel | |
|---|---|---|
| Komponente | 1 (erfindungsgemäß) [Gew.-%] | 2 (Vergleich) [Gew.-%] |
| Mononatriumcitrat (wasserfrei) | 50,0 | 0 |
| Citronensäure | 0 | 50,0 |
| Natriumhydrogencarbonat | 42,6 | 42,6 |
| Natriumlaurylsulfat | 3,5 | 3,5 |
| Kieselsäure | 3,5 | 3,5 |
| Parfümöle | 0,4 | 0,4 |

Die erfindungsgemäße Pulvermischung zeichnet sich durch deutlich verbesserte Fließeigenschaften aus und neigt nicht zum Verklumpen. Bei einer Lagerung bei 30°C, 50% relativer Feuchte trat bei der Vergleichsformulierung schon nach 5 Tagen eine Verklumpung auf. Bei der erfindungsgemäßen Zusammensetzung zeigte sich unter diesen Bedingungen auch nach 12 Monaten noch keine Verklumpung.

## Patentansprüche

1. Schaumbildende Reinigerzusammensetzung, enthaltend
a) Mononatriumcitrat,
b) wenigstens ein Hydrogencarbonat oder Carbonat, ausgewählt unter NaHCOs, KHCO₃, NH₄HCO₃, Na₂CO₃, K₂CO₃ und Mischungen davon,
c) wenigstens ein Fettalkoholsulfat.

2. Reinigerzusammensetzung nach Anspruch 1, enthaltend zusätzlich wenigstens eine Komponente, ausgewählt unter von Fettalkoholsulfaten c) verschiedenen Tensiden, Buildern, Rheologiemodifizierern, Füllstoffen, Rieselhilfsmitteln, Stabilisatoren, Duftstoffen, Farbstoffen, Antioxidantien und Mischungen davon.

3. Reinigerzusammensetzung nach Anspruch 1 oder 2, enthaltend 35,0 bis 65,0 Gew.-%, bevorzugt 40,0 bis 60,0 Gew.-%, bezogen auf das Gesamtgewicht der Reinigerzusammensetzung, Mononatriumcitrat (Komponente a)).

4. Reinigerzusammensetzung nach einem der vorhergehenden Ansprüche, enthaltend 27,0 bis 57,0 Gew.-%, bevorzugt 32,0 bis 52,0 Gew.-%, bezogen auf das Gesamtgewicht der Reinigerzusammensetzung, wenigstens ein Hydrogencarbonat (Komponente b)).

5. Reinigerzusammensetzung nach einem der vorhergehenden Ansprüche, enthaltend Komponente a) und Komponente b) in einem Gewichtsmengenverhältnis von 1,00 : 0,60 bis 1,00 : 1,10, bevorzugt von 1,00 : 0,75 bis 1,00 : 0,95.

6. Reinigerzusammensetzung nach einem der vorhergehenden Ansprüche, wobei die Komponente b) Natriumhydrogencarbonat umfasst oder aus Natriumhydrogencarbonat besteht.

7. Reinigerzusammensetzung nach einem der vorhergehenden Ansprüche, die frei von zugesetzten vollständig protonierten ein- oder mehrwertigen Carbonsäuren und Hydroxycarbonsäuren ist, insbesondere frei von zugesetzter Citronensäure ist.

8. Reinigerzusammensetzung nach einem der vorhergehenden Ansprüche, die frei von zugesetzten Schauminhibitoren ist.

9. Reinigerzusammensetzung nach einem der vorhergehen Ansprüche in fester Form, vorzugsweise in rieselfähiger Form, insbesondere in Form eines Pulvers oder Granulats.

10. Reinigerzusammensetzung nach einem der vorhergehenden Ansprüche, wobei das Fettalkoholsulfat c) ausgewählt ist unter Verbindungen der allgemeinen Formel (I)
R¹-O-SO₃X¹ (I)
und Mischungen davon, wobei
R¹ für eine lineare oder verweigte Alkylkette mit 6 bis 22 Kohlenstoffatomen, bevorzugt 8 bis 18 Kohlenstoffatomen, steht,
X² für Wasserstoff oder ein Kationenäquivalent, ausgewählt unter Alkalimetallkationen, Erdalkalimetallkationen, NH₄⁺, Alkylammoniumkationen oder Alkanolammoniumkationen steht.

11. Reinigerzusammensetzung nach einem der vorhergehenden Ansprüche, wobei das Fettalkoholsulfat c) Natriumlaurylsulfat umfasst oder aus Natriumlaurylsulfat besteht.

12. Reinigerzusammensetzung nach einem der vorhergehenden Ansprüche, enthaltend 0,05 bis 10,0 Gew.-%, bevorzugt 0,10 bis 7,5 Gew.-%, insbesondere 0,5 bis 5,0 Gew.-%, bezogen auf das Gesamtgewicht der Reinigerzusammensetzung, wenigstens eines Fettalkoholsulfats (Komponente c)).

13. Reinigerzusammensetzung enthaltend, jeweils bezogen auf das Gesamtgewicht der Reinigerzusammensetzung:
- 35,0 bis 65,0 Gew.-% Mononatriumcitrat (Komponente a)),
- 27,0 bis 57,0 Gew.-% wenigstens eines Hydrogencarbonats (Komponente b)),
- 0,05 bis 10,0 Gew.-% wenigstens eines Fettalkoholsulfats (Komponente c)),
- 0,1 bis 50 Gew.-% wenigstens eines Builders,
- 0 bis 10 Gew.-%, wenigstens eines Rheologiemodifizierers,
- 0 bis 1,0 Gew.-% Duftstoffe, und
- 0 bis 0,1 Gew.-% Farbstoffe.

14. Verwendung einer Reinigerzusammensetzung, wie in einem der Ansprüche 1 bis 13 definiert
- zur Reinigung von harten Oberflächen,
- als Allzweckreiniger, Badreiniger oder Haushaltsreiniger,
- insbesondere als WC-Reiniger oder Abflussreiniger.
